# EUROPÄISCHE PATENTANMELDUNG

(11) **EP 4 764 327 A1**
(43) Veröffentlichungstag der Anmeldung: **24.06.2026**
(21) Anmeldenummer: 25225007.1
(22) Anmeldetag: 18.12.2025
(51) Int. Cl.: F24D 3/14, E04B 5/48

(54) **HALTESCHIENE ZUR AUFNAHME VON ABSCHNITTEN EINER ROHRLEITUNG SOWIE DIESE UMFASSENDES BETONKERNTEMPERIERUNGSELEMENT**

(30) Priorität: 20.12.2024 DE 202024107504 U
(71) Anmelder: REHAU Industries SE & Co. KG, 95111 Rehau (DE); REHAU Gesellschaft m.b.H., 2353 Guntramsdorf (AT)
(72) Erfinder: Kabutke, Denis, 2700 Wiener Neustadt (AT); Maierhofer, Nico, 8240 Friedberg (AT); Schneidhofer, Markus, 2535 Guntramsdorf (AT)

(57) **Zusammenfassung**

Die vorliegende Erfindung betrifft eine Halteschiene (1) zur Aufnahme von Abschnitten einer Verrohrung (2) eines Betonkerntemperierungselements (3), die (a) zwei parallel beabstandet zueinander in Längsrichtung der Halteschiene (1) verlaufende Längselemente (4, 4'), die eine Mehrzahl sich paarweise auf dem jeweiligen Längselemente (4, 4') gegenüber liegende, sich quer Längsrichtung der Halteschiene (1) erstreckende, jeweils zur gleichen Seite offene Rohraufnahmen (6) aufweisen; (b) eine Mehrzahl zwischen den Längselementen (4, 4') angeordneter Verbindungselemente (5, 5'), die die Längselemente (5, 5') miteinander verbinden; und (c) eine Mehrzahl von Abstandselementen (7, 7'), die den Abstand zwischen den Rohraufnahmen (6) und einer Wand des durch das Betonkerntemperierungselements (3) zu temperierenden Raumes vorgeben, umfasst, wobei sich die Halteschiene (1) erfindungsgemäß dadurch auszeichnet, dass die Verbindungselemente (5, 5') als diagonal zwischen den Längselementen (4, 4') verlaufende Verbindungsstege ausgebildet sind. Darüber hinaus betrifft die vorliegende Erfindung betrifft ein Betonkerntemperierungselement (3), das mindestens zwei erfindungsgemäße Halteschienen (1), eine Verrohrung (2), die abschnittweise in die Rohraufnahmen (6) der Halteschienen (1) aufgenommen ist und mindestens eine auf die Halteschienen (1) aufgebrachte Gitterträgermatte (1) umfasst.

## Beschreibung

Die vorliegende Erfindung betrifft eine Halteschiene zur Aufnahme von Abschnitten einer Verrohrung eines Betonkerntemperierungselements, die zwei parallel beabstandet zueinander in Längsrichtung der Halteschiene verlaufende Längselemente, die eine Mehrzahl sich paarweise auf dem jeweiligen Längselemente gegenüber liegende, sich quer zur Längsrichtung der Halteschiene erstreckende, jeweils zur gleichen Seite offene Rohraufnahmen aufweisen; eine Mehrzahl zwischen den Längselementen angeordneter Verbindungselemente, die die Längselemente miteinander verbinden; und eine Mehrzahl von Abstandselementen, die den Abstand zwischen den Rohraufnahmen und einer Wand des durch das Betonkerntemperierungselements temperierenden Raumes vorgeben, umfasst. Darüber hinaus betrifft die vorliegende Erfindung ein Betonkerntemperierungselement, das mindestens zwei derartige Halteschienen, eine Verrohrung, die abschnittsweise in die Rohraufnahmen der Halteschienen aufgenommen ist und mindestens eine auf die Halteschienen aufgelegte Gitterträgermatte umfasst.

Betonkerntemperierungssysteme dienen zur Temperierung von Räumen oder Gebäudeteilen. Dazu sind diese häufig modular, also aus sog. Betonkerntemperierungselementen bzw. Betonkerntemperierungsmodulen (= BKT-Modulen), aufgebaut oder eine Elementdecke mit integriertem BKT-Modul wird beispielsweise zum Aufbau einer im Bereich von Einfamilien-, Büro- oder Verwaltungsgebäuden zum Einsatz kommenden Betondecke verwendet. Derartige Betonkerntemperierungselemente für eine sog. oberflächennahe Betonkerntemperierung sind im Stand der Technik durch offenkundige Vorbenutzung bekannt. In diesem Zusammenhang bedeutet der Begriff "oberflächennah", dass die Verrohrung, durch die das Temperierungsfluid, insbesondere Wasser, geführt wird, mit geringem Abstand zur raumzugewandten Außenseite des Betonkerntemperierungselements angeordnet ist. Die oberflächennahe Betonkerntemperierung bietet gegenüber der herkömmlichen Betonkerntemperierung, bei der die Verrohrung etwa in der Mitte zwischen den beiden Außenseiten des Betonkerntemperierungselements angeordnet ist, den Vorteil, weniger träge zu sein, also schneller auf veränderte thermische Lasten reagieren zu können.

Bei Betonkerntemperierungselementen für die oberflächennahe Betonkerntemperierung werden als Gitterträgerlage mehrere, in ihrem Randbereich miteinander verschweißte Gittermatten und/oder einzelnen Bewehrungsstäbe, die auch miteinander verdrillt sein können, aus Stahl verwendet, an denen die Verrohrung, vorzugsweise ein Kunststoffrohr oder ein Metall-Kunststoff-Verbundrohr (MKV-Rohr), entweder unmittelbar oder mittels die Verrohrung haltender Halteschienen befestigt sind. Die Verrohrung besteht aus in regelmäßigen Abständen (maximal etwa 45 cm) verlegten Rohrleitungen, wobei die Befestigung an der Trägermatte ein Durchhängen der Verrohrung einschränkt.

Halteschienen für solche Betonkerntemperierungselemente sind aus dem Stand der Technik bekannt. Beispielsweise beschreibt die EP 2 679 923 A1 eine derartige Halteschiene, die zwei parallel in Längsrichtung mit Abstand zueinander verlaufende Längselemente umfasst und die gemeinsam mehrere sich jeweils quer zur Längsrichtung erstreckende, nach oben hin offene Rohraufnahmen ausbilden. Nachteilig an der in der EP 2 679 923 A1 beschriebenen Halteschiene wird gesehen, dass eine solche Halteschiene umfassende Betonkerntemperierungselemente zu Spannungsrissen neigt.

An dieser Stelle setzt die vorliegende Erfindung ein, der die Aufgabe zugrunde liegt, die Nachteile des Stands der Technik zumindest teilweise zu überwinden. Insbesondere soll die erfindungsgemäße Halteschiene eine reduzierte Neigung zur Spannungsrissbildung besitzen.

Diese und andere Aufgaben werden durch eine Halteschiene mit den Merkmalen des Anspruchs 1 sowie durch ein Betonkerntemperierungselement mit den Merkmalen des Anspruchs 11 gelöst. Bevorzugte Ausführungsformen der vorliegenden Erfindung sind in den abhängigen Ansprüchen beschrieben.

Gemäß der vorliegenden Erfindung wurde erkannt, dass eine Halteschiene dann weniger zur Spannungsrissbildung neigt, wenn die die Längselemente verbindenden Verbindungsstege beim Vergießen mit flüssiger Betonvergussmasse in der Schalung gut von dieser umströmt werden können. Daraus resultiert. Das führt zu einer gleichmäßigen Verteilung der Betonvergussmasse ohne übermäßige Lufteinschlüsse. Dadurch ist die Gefahr der Bildung von Spannungsrissen gering. Erfindungsgemäß wird dies dadurch realisiert, dass die Verbindungselemente als diagonal zwischen den Längselementen verlaufende Verbindungsstege ausgebildet sind.

Dementsprechend liegt die vorliegende Erfindung in der Bereitstellung einer Halteschiene zur Aufnahme von Abschnitten einer Verrohrung eines Betonkerntemperierungselements, die zwei parallel beabstandet zueinander in Längsrichtung der Halteschiene verlaufende Längselemente, die eine Mehrzahl sich paarweise auf dem jeweiligen Längselemente gegenüber liegende, sich quer zur Längsrichtung der Halteschiene erstreckende, jeweils zur gleichen Seite offene Rohraufnahmen aufweisen; eine Mehrzahl zwischen den Längselementen angeordneter Verbindungselemente, die die Längselemente miteinander verbinden; und eine Mehrzahl von Abstandselementen, die den Abstand zwischen den Rohraufnahmen und einer Wand des durch das Betonkerntemperierungselements temperierenden Raumes vorgeben, umfasst, wobei sich die Halteschiene erfindungsgemäß weiter dadurch auszeichnet, dass die Verbindungselemente als diagonal zwischen den Längselementen verlaufende Verbindungsstege ausgebildet sind. Darüber hinaus betrifft die vorliegende Erfindung ein Betonkerntemperierungselement, das mindestens zwei derartige Halteschienen, eine Verrohrung, die abschnittsweise in die Rohraufnahmen der Halteschienen aufgenommen ist und mindestens eine auf die Halteschienen aufgelegte Gitterträgermatte umfasst.

Dabei kann es günstig sein, wenn die Verbindungsstege in zwei Arten unterteilt sind, wobei eine Art von Verbindungsstegen derart angeordnet ist, dass sie an verschiedenen Seiten eines Paares einander gegenüberliegender Rohraufnahmen mit den Längselementen verbunden sind. Besonders bevorzugt ist es dabei, wenn die andere Art von Verbindungsstegen derart angeordnet ist, dass sie an verschiedenen Seiten zueinander benachbarter Paare von Rohraufnahmen mit den Längselementen verbunden sind. Eine derartige Geometrie resultiert in einem einfachen Aufbau der erfindungsgemäßen Halteschiene bei hoher mechanischer Stabilität. Dabei ist es besonders bevorzugt, wenn die Art von Verbindungsstegen, die an verschiedenen Seiten eines Paares einander gegenüberliegender Rohraufnahmen mit den Längselementen verbunden sind, in Höhenrichtung der erfindungsgemäßen Halteschiene betrachtet, unterhalb der Rohraufnahmen verlaufen. Dadurch wird der für die Verrohrung erforderliche Raum frei. Die Verbindungsstege, die an verschiedenen Seiten zueinander benachbarter Paare von Rohraufnahmen mit den Längselementen verbunden sind können grundsätzlich in beliebiger Höhe der erfindungsgemäßen Halteschiene verlaufen, Bevorzugt ist es jedoch, dass die Verbindungsstege im Bereich der Höhe der Rohraufnahmen verlaufen. In unterschiedlicher Höhe zur Rohraufnahme verlaufende Verbindungsstege tragen zu einer hohen mechanischen Stabilität der erfindungsgemäßen Halteschiene und ebenfalls zu einer gleichmäßigen Verteilung der Betonvergussmasse in der Schalung bei.

Es kann auch hilfreich sein, wenn die Verbindungselemente zumindest teilweise Durchführungen zur Durchführung von Befestigungsmitteln aufweisen. Auf diese Weise lässt sich die erfindungsgemäße Halteschiene einfach und sicher an einer Schalung zum Vergießen mit Betonvergussmasse befestigen.

Erfindungsgemäß umfasst die Halteschiene Abstandselemente, die den Abstand zwischen den Rohraufnahmen und einer Wand des durch das Betonkerntemperierungselement zu temperierenden Raumes vorgeben. In bevorzugten Ausführungsformen der vorliegenden Erfindung sind die Abstandselemente in zwei Sätzen angeordnet sind, wobei ein Satz von Abstandselementen einen anderen Abstand zwischen den Rohraufnahmen und einer Wand des durch das Betonkerntemperierungselements zu temperierenden Raumes vorgibt als der andere Satz von Abstandselementen. Dabei weist die Halteschiene vorzugsweise zwei Arten von Abstandselementen auf, nämlich einen Satz von Abstandselementen, der einen geringeren Abstand zwischen den Rohraufnahmen und einer Wand des durch das Betonkerntemperierungselements zu temperierenden Raumes vorgibt, und einen weiteren Satz von Abstandselementen, der einen größeren Abstand vorgibt. Durch Wahl der Orientierung der Halteschiene in dem Betonkerntemperierungselement kann dann dessen Aufbauhöhe gewählt werden.

Es kann auch hilfreich sein, wenn die Abstandselemente entlang der Längskanten der Längselemente angeordnet. Dies bedingt einen einfachen Aufbau der erfindungsgemäßen Halteschiene. Dabei ist es besonders bevorzugt, wenn ein Satz von Abstandselementen entlang einer Längskante der Längselemente angeordnet ist und der andere Satz von Abstandselementen entlang der anderen Längskante der Längselemente angeordnet ist. Auf diese Weise lässt sich einfach und sicher realisieren, dass unterschiedliche Orientierungen der erfindungsgemäßen Halteschiene zu einem unterschiedlichen Rohraufbau des erfindungsgemäßen Betonkerntemperierungselements führen.

Bevorzugt sind die Abstandselemente zylinderförmig ausgebildet. Dabei kann ein Ende des Zylinders eine abgerundete Auflagefläche aufweisen.

Es kann auch günstig sein, wenn an beiden Seiten der Öffnung der Rohraufnahmen jeweils ein Abstandselement angeordnet ist. Dadurch die Stäbe der Gitterträgermatte nicht in Kontakt mit der Verrohrung kommen. Ein solcher Kontakt kann zu statischen Problemen aufgrund der unterschiedlichen Wärmeausdehnung bei Temperaturschwankungen beim Betrieb der Betonkerntemperierung führen.

Es kann auch hilfreich sein, wenn die Rohraufnahmen Ω-förmig ausgebildet sind. Durch diese Geometrie werden einmal in die Rohraufnahmen eingebrachte Abschnitte der Verrohrung sicher darin gehalten, auch wenn die offene Seite der Rohraufnahme in Richtung des Bodens gerichtet ist.

Es kann auch von Vorteil sein, wenn die erfindungsgemäße Halteschiene als Kunststoffbauteil, insbesondere als einstückiges als Kunststoffbauteil, ausgebildet ist. Eine solche Halteschiene lässt sich gut durch Spritzguss erzeugen.

Die voranstehenden Erläuterungen in Bezug auf die erfindungsgemäße Halteschiene gelten für das erfindungsgemäße Betonkerntemperierungselement entsprechend.

Die erfindungsgemäße Halteschiene, das erfindungsgemäße Betonkerntemperierungselement sowie einzelne Teile davon können auch zeilenweise oder schichtweise unter Verwendung eines zeilenaufbauenden oder schichtaufbauenden Fertigungsverfahrens (z. B. 3D-Druck) hergestellt werden. Vorzugsweise wird die erfindungsgemäße Halteschiene mittels Spritzguss hergestellt.

Im Folgenden soll die vorliegende Erfindung unter Bezugnahme auf die in den Figuren dargestellte Ausführungsform im Detail erläutert werden. Dabei zeigen
- Figur 1: eine perspektivische Ansicht einer Halteschiene gemäß einer Ausführungsform der vorliegenden Erfindung;
- Figur 2: eine Seitenansicht eines Längselements der in Fig. 1 dargestellten erfindungsgemäßen Halteschiene;
- Figur 3: die in Fig. 1 gezeigte Halteschiene in einer Draufsicht; und
- Figur 4: eine perspektivische Ansicht eines erfindungsgemäßen Betonkerntemperierungselements, das die in Fig. 1 bis Fig. 3 gezeigte erfindungsgemäße Halteschiene umfasst.

Einander entsprechende Teile bzw. Elemente sind in den Figuren 1 bis 4 mit denselben Bezugszeichen versehen.

In Fig. 1 ist eine perspektivische Ansicht eines Ausschnitts einer Halteschiene 1 gemäß einer Ausführungsform der vorliegenden Erfindung. Die erfindungsgemäße Halteschiene 1 dient zur Aufnahme von Abschnitten einer Verrohrung 2 eines Betonkerntemperierungselements 3 (Fig. 4). Die erfindungsgemäße Halteschiene 1 umfasst zwei parallel beabstandet zueinander in Längsrichtung der Halteschiene 1 verlaufende Längselemente 4, 4', die in der gezeigten Ausführungsform schienenförmig ausgebildet sind. Die Längselemente 4, 4' werden durch Verbindungselemente 5, 5' miteinander verbunden, die den Abstand der Längselemente 4, 4' zueinander festlegen. Jedes Längselemente 4, 4' weist mehrere Rohraufnahmen 6 auf. Die Rohraufnahmen 6 sind so ausgerichtet, dass ihre offene Seite jeweils in dieselbe Richtung zeigt (in Fig. 1 nach oben). Die Rohraufnahmen 6 erstrecken sich quer zur Längsrichtung der Längselemente 4, 4'. Die Rohraufnahmen 6 sind dabei derart angeordnet, dass jeder Rohraufnahme 6 an dem Längselement 4 eine Rohraufnahme 6 an dem Längselement 4' gegenüber liegt.

An ihren Längskanten weisen die Längselemente 4, 4' mehrere Abstandselemente 7, 7' auf. Die Abstandselemente 7, 7' sind in der dargestellten Ausführungsform der erfindungsgemäßen Halteschiene 1 zylinderförmig ausgebildet und einstückig mit den Längselementen 4, 4' verbunden. Das nicht mit den Längselementen 4, 4' verbundene Ende der Abstandselemente 7, 7' ist in der gezeigten Ausführungsform abgerundet, insbesondere halbkugelförmig, ausgebildet.

Durch die Abstandselemente 7, 7' ist der Abstand zwischen den Rohraufnahmen 6 der erfindungsgemäßen Halteschiene 1 und einer Wand des durch das Betonkerntemperierungselements 3 zu temperierenden Raumes vorgegeben.

Wie insbesondere aus der Seitenansicht gemäß Fig. 2 gut zu erkennen ist, gibt es dabei zwei Sätze von Abstandselementen 7, 7': Der eine Satz von Abstandselementen 7 ist an der Längskante der Längselemente 4, 4' angeordnet, zu der die Rohraufnahmen 6 hin offen sind. Dabei befindet sich seitlich neben jeder Rohraufnahme jeweils ein Abstandselement 7. Dadurch wird verhindert, dass ein Gitterstab 8 einer auf die erfindungsgemäße Halteschiene 1 gelegten Gitterträgermatte 9 in Kontakt mit der Verrohrung 2 kommt. Ein solcher Kontakt kann zu statischen Problemen aufgrund der unterschiedlichen Wärmeausdehnung bei Temperaturschwankungen beim Betrieb der Betonkerntemperierung führen.

Der andere Satz von Abstandselementen 7' ist jeweils an der anderen Längskante der Längselemente 4, 4' angeordnet. In der dargestellten Ausführungsform der erfindungsgemäßen Halteschiene 1 befinden sich die Abstandselementen 7' dabei an einer Position unterhalb des Scheitelpunktes der Rohraufnahmen 6 und zusätzlich etwa unterhalb der Mitte zweier Scheitelpunkte der Rohraufnahmen 6.

Dabei sind die Abstandselemente 7 an einer Längskante der Längselemente 4, 4' länger ausgestaltet als die Abstandselemente 7' an der anderen Längskante der Längselemente 4, 4'. Damit definieren die Abstandselemente 7 einen vorgegeben Abstand zwischen den Rohraufnahmen 6 und einer Wand des durch das Betonkerntemperierungselements zu temperierenden Raumes, wenn die erfindungsgemäße Halteschiene 1 in einer derartigen Orientierung eingesetzt wird, dass die Abstandselemente 7 zur Wand des zu temperierenden Raumes gerichtet sind. Da die Abstandselemente 7' kürzer ausgestaltet sind als die Abstandselemente 7 ist der zwischen den Rohraufnahmen 6 und der Raumwand bzw. Raumdecke dann geringer, wenn die erfindungsgemäße Halteschiene 1 in einer derartigen Orientierung eingesetzt wird, dass die Abstandselemente 7' zur Wand des zu temperierenden Raumes gerichtet sind. Damit kann die erfindungsgemäße Halteschiene 1 gut für Betonkerntemperierungselemente 3 mit zwei unterschiedlichen Aufbauhöhen eingesetzt werden kann.

Die Verbindungselemente 5, 5' sind in der dargestellten Ausführungsform der erfindungsgemäßen Halteschiene 1 als diagonal zwischen den Längselementen 4, 4' verlaufende Verbindungsstege 5, 5' ausgebildet. Derartige Verbindungsstege können von der flüssigen Betonvergussmasse gut umströmt werden, was zu einer gleichmäßigen Verteilung der Betonvergussmasse in der Schalung führt. Dadurch ist die Gefahr der Bildung von Spannungsrissen gering.

Aus der Draufsicht auf die erfindungsgemäße Halteschiene 1 gemäß Fig. 3 mit Blick auf die jeweils offene Seite der Rohraufnahmen 6 ist zu ersehen, dass es auch bei den Verbindungsstegen 5, 5' zwei Arten gibt: Dabei ist die erste Art der Verbindungsstege 5 derart angeordnet, dass sie an verschiedenen Seiten eines Paares einander gegenüberliegender Rohraufnahmen 6 mit den Längselementen 4, 4'verbunden sind. Um Raum für die Verrohrung 2 zu schaffen, verlaufen diese Verbindungsstege 5, in Höhenrichtung der erfindungsgemäßen Halteschiene 1 betrachtet, unterhalb der Rohraufnahmen 6. Die zweite Art von Verbindungsstegen 5' ist dagegen derart angeordnet ist, dass sie an verschiedenen Seiten zueinander benachbarter Paare von Rohraufnahmen 6 mit den Längselementen 4, 4' verbunden sind. In Höhenrichtung der erfindungsgemäßen Halteschiene 1 betrachtet, verlaufen die Verbindungsstegen 5' in Höhe der Rohraufnahmen 6. Eine derartige Geometrie resultiert in einem einfachen Aufbau der erfindungsgemäßen Halteschiene 1 bei hoher mechanischer Stabilität und trägt ebenfalls zur gleichmäßigen Verteilung der Betonvergussmasse in der Schalung bei.

Die Verbindungselemente 5, 5' können auch zumindest teilweise Durchführungen 8 zur Durchführung von Befestigungsmitteln aufweisen, mit denen die erfindungsgemäße Halteschiene 1 an einer Schalung befestigt werden kann. In der in Fig. 1 bis Fig. 3 dargestellten Ausführungsform der erfindungsgemäßen Halteschiene 1 weist jede zweite der in Höhe der Rohraufnahmen 6 verlaufenden Verbindungsstegen 5' eine derartige Durchführung 8 auf.

Die Rohraufnahmen 8 sind Ω-förmig ausgebildet. Durch diese Geometrie werden einmal in die Rohraufnahmen 6 eingebrachte Abschnitte der Verrohrung 2 sicher in den Rohraufnahmen 8 und damit an der erfindungsgemäßen Halteschiene 1 festgelegt. Die Verrohrungsabschnitte können damit beiden Orientierungen der erfindungsgemäßen Halteschiene 1 nicht aus der den Rohraufnahmen 6 herausfallen.

In Fig. 4 ist eine perspektivische Ansicht eines erfindungsgemäßen Betonkerntemperierungselement 3, das die in Fig. 1 bis Fig. 3 gezeigte erfindungsgemäße Halteschiene 1 umfasst, in deren Rohraufnahmen Abschnitte einer Verrohrung 2 eingesetzt sind. Auf diese Anordnung ist eine Gitterträgermatte 1 aufgebracht.

Gemäß dieser Ausführungsform ist die Gitterträgermatte 9 dabei aus Gitterstäben aus Stahl aufgebaut, wobei Gitterstäbe in Längsrichtung, die Längsstäbe 10, der zu bildenden Gitterträgermatte 1 in gleichem Abstand parallel zueinander angeordnet sind und dann im rechten Winkel dazu ebenfalls im gleichen Abstand weitere Gitterstäbe, die Querstäbe 11, über diese gelegt und an den Kreuzungspunkten verschweißt sind. Dadurch besitzt die Gitterträgermatte 9 ein quadratisches Maschenmuster. Alternativ sind auch rechtwinklige Maschenmuster oder Maschenmuster in Parallelogramm- oder Rautenform denkbar. In derartigen Fällen können auch andere Winkellagen der zueinander parallelen Längsstäbe 10 zu den zueinander ebenfalls parallelen Querstäben 11 als rechte Winkel auftreten.

In dem erfindungsgemäßen Betonkerntemperierungselement 3 gemäß Fig. 4 verlaufen die Querstäbe 11 dabei abschnittsweise parallel zur Verrohrung 2. Die Querstäbe 11 verlaufen dabei neben den offenen Seiten der Rohraufnahmen 6 jeweils zwischen zwei Abstandselementen 7. Damit wird ein Kontakt zwischen den Querstäben 11 und den entsprechenden Abschnitten der Verrohrung 2 vermieden.

Die Verrohrung 2 kann dabei spiralförmig, mäanderförmig oder doppelmäanderförmig erfolgt sein. Die Verrohrung 2 ist mit einem Vorlauf und einem Rücklauf versehen und vorzugsweise kreuzungsfrei verlegt. Einzelne parallel verlaufende Rohrleitungsabschnitte sind vorzugsweise jeweils über einen an einer Längsseite des erfindungsgemäßen Betonkerntemperierungselements 3 angeordneten Umlenkbereich mit einer 180°-Richtungsumkehr verbunden. Die Verrohrung 2 ist aus einem formstabilen Rohrmaterial aufgebaut. Als Verrohrungsmaterial kommt beispielsweise ein Metall-Kunststoff-Verbund oder ein vernetzter Kunststoff (insbesondere vernetztes Polyethylen PEX) zum Einsatz.

Zur Herstellung des erfindungsgemäßen Betonkerntemperierungselements 3 werden die Abschnitte der Verrohrung 2 zunächst in die Rohraufnahmen 6 der erfindungsgemäßen Halteschienen 1 eingesetzt. Auf diese Anordnung wird die Gitterträgermatte 9 wie beschrieben aufgesetzt. Diese Anordnung kann auf eine Schalung aufgesetzt, an dieser mit Befestigungsmitteln, insbesondere Nägeln, die durch die Durchführungen 8 geführt sind, befestigt werden und mit Betonvergussmasse vergossen werden. Dabei können auch mehrere solcher Anordnungen in eine Schalung eingebracht werden. Alternativ können auch mehrere Halteschienen 1 in Längsrichtung miteinander verbunden sein, um größere Elemente 3 herzustellen. Nach Trocknung dieser Masse kann das vorgefertigte erfindungsgemäße Betonkerntemperierungselement 3 an seinen Verwendungsort transportiert werden. Alternativ kann das Vergießen mit Betonvergussmasse auch vor Ort auf der Baustelle erfolgen.

Im Fall eines vorgefertigten erfindungsgemäßen Betonkerntemperierungselements 3 kann es dann zu seinem Verwendungsort transportiert und beispielsweise als Decken- oder Wandelement montiert werden. Abschließend wird das gesamte Element 3 nochmals mit Beton vergossen. Alternativ kann das fertiggestellte erfindungsgemäßen Betonkerntemperierungselements 3 auch unmittelbar als Kühl-/Heizpaneel verwendet werden. Hierzu braucht es beispielsweise nur unter eine bestehende Decke gehängt zu werden. Außer einem Anschluss des Verlaufs und des Rücklaufs sind keine weiteren wesentlichen Arbeiten erforderlich, insbesondere kein zweites Vergießen mit Beton.

Die vorliegende Erfindung wurde exemplarisch unter Bezugnahme auf die in den Figuren dargestellte Ausführungsform der vorliegenden Erfindung im Detail beschrieben. Es versteht sich, dass die vorliegende Erfindung nicht auf die in den Figuren dargestellte Ausführungsformen beschränkt ist. Vielmehr ergibt sich der Umfang der vorliegenden Erfindung aus den beigefügten Ansprüchen.

## Patentansprüche

1. Halteschiene (1) zur Aufnahme von Abschnitten einer Verrohrung (2) eines Betonkerntemperierungselements (3), umfassend:
(a) zwei parallel beabstandet zueinander in Längsrichtung der Halteschiene (1) verlaufende Längselemente (4, 4'), die eine Mehrzahl sich paarweise auf dem jeweiligen Längselement (4, 4') gegenüber liegende, sich quer zur Längsrichtung der Halteschiene (1) erstreckende, jeweils zur gleichen Seite offene Rohraufnahmen (6) aufweisen;
(b) eine Mehrzahl zwischen den Längselementen (4, 4') angeordneter Verbindungselemente (5, 5'), die die Längselemente (5, 5') miteinander verbinden; und
(c) eine Mehrzahl von Abstandselementen (7, 7'), die den Abstand zwischen den Rohraufnahmen (6) und einer Wand des durch das Betonkerntemperierungselements (3) zu temperierenden Raumes vorgeben,
**dadurch gekennzeichnet, dass**
die Verbindungselemente (5, 5') als diagonal zwischen den Längselementen (4, 4') verlaufende Verbindungsstege ausgebildet sind.

2. Halteschiene (1) nach Anspruch 1, **dadurch gekennzeichnet, dass** die Verbindungselemente (5, 5') in zwei Arten unterteilt sind, wobei eine Art von Verbindungselementen (5) derart angeordnet ist, dass sie an verschiedenen Seiten eines Paares einander gegenüberliegender Rohraufnahmen (6) mit den Längselementen (4, 4') verbunden sind.

3. Halteschiene (1) nach Anspruch 2, **dadurch gekennzeichnet, dass** die andere Art von Verbindungselementen (5') derart angeordnet ist, dass sie an verschiedenen Seiten zueinander benachbarter Paare von Rohraufnahmen (6) mit den Längselementen (4, 4') verbunden sind.

4. Halteschiene (1) nach einem der Ansprüche 1 bis 3, **dadurch gekennzeichnet, dass** die Verbindungselemente (5, 5') zumindest teilweise Durchführungen (8) zur Durchführung von Befestigungsmitteln aufweisen.

5. Halteschiene (1) nach einem der Ansprüche 1 bis 4, **dadurch gekennzeichnet, dass** die Abstandselemente (7, 7') in zwei Sätzen angeordnet sind, wobei ein Satz von Abstandselementen (7) einen anderen Abstand zwischen den Rohraufnahmen (6) und einer Wand des durch das Betonkerntemperierungselements (3) zu temperierenden Raumes vorgibt als der andere Satz von Abstandselementen (7').

6. Halteschiene (1) nach Anspruch 5, **dadurch gekennzeichnet, dass** die Abstandselemente (7, 7') entlang der Längskanten der Längselemente (4, 4') angeordnet sind.

7. Halteschiene (1) nach Anspruch 6, **dadurch gekennzeichnet, dass** ein Satz von Abstandselementen (7) entlang einer Längskante der Längselemente (4, 4') angeordnet ist und der andere Satz von Abstandselementen (7') entlang der anderen Längskante der Längselemente (4, 4') angeordnet ist-

8. Halteschiene (1) nach einem der Ansprüche 1 bis 7, **dadurch gekennzeichnet, dass** an beiden Seiten der Öffnung der Rohraufnahmen (6) jeweils ein Abstandselement (7) angeordnet ist.

9. Halteschiene (1) nach einem der Ansprüche 1 bis 8, **dadurch gekennzeichnet, dass** die Rohraufnahmen (6) Ω-förmig ausgebildet sind.

10. Halteschiene (1) nach einem der Ansprüche 1 bis 9, **dadurch gekennzeichnet, dass** sie als Kunststoffbauteil ausgebildet ist.

11. Betonkerntemperierungselement (3), umfassend mindestens zwei Halteschienen (1) nach einem der Ansprüche 1 bis 10, eine Verrohrung (2), die abschnittweise in die Rohraufnahmen (6) der Halteschienen (1) aufgenommen ist und mindestens eine auf die Halteschienen (1) aufgebrachte Gitterträgermatte (1).
